# EUROPÄISCHE PATENTSCHRIFT

(11) **EP 1 460 215 B1**
(45) Veröffentlichungstag und Bekanntmachung des Hinweises auf die Patenterteilung: **07.08.2013**
(21) Anmeldenummer: 04100899.6
(22) Anmeldetag: 05.03.2004
(51) Int. Cl.: E05C 9/02, E05B 53/00

(54) **Zylinderbetätigbares Mehrriegelschloss**
Cylinder actuated lock with a plurality of bolts
Serrure à plusieurs pênes actionnée par un barillet

(30) Priorität: 05.03.2003 AT 3282003
(43) Veröffentlichungstag der Anmeldung: 22.09.2004
(73) Patentinhaber: ROTO FRANK AG, 70771 Leinfelden-Echterdingen (DE)
(72) Erfinder: Hülble-Königsberger, Wolfgang, 8330, Feldbach (AT)
(74) Vertreter: Müllner, Martin

(56) Entgegenhaltungen:
- EP-A1- 0 141 891
- EP-A1- 1 213 425
- DE-A1- 3 836 694
- FR-A1- 2 821 380

## Beschreibung

### Technisches Gebiet

Die Erfindung betrifft ein zylinderbetätigbares Mehrriegelschloss mit einer Verzahnung auf einer Schubstange bzw. auf einem Schubstangenanschlussschieber und mit einem Getriebe mit Getriebezahnrädern zur Übertragung eines Drehmomentes zwischen einem Schließzylinder und der Verzahnung.

### Stand der Technik

In einer Zeit, da das Sicherheitsbedürfnis im Privat- und Geschäftsbereich ansteigt, setzen sich Mehrriegelschlösser an Türen immer mehr durch, da eine größere Anzahl von Verriegelungen etwa in Durchgangshöhe, in Bodennähe und mittig an einer Tür der Gewaltanwendung bei einem Einbruchsversuch einen größeren Widerstand entgegensetzt. Insbesondere bei großen und hohen Türen ist ein Mehrriegelverschluss zweckmäßig. Dazu sind zylinderbetätigbare und drückerbetätigbare Mehrriegelschlösser bekannt. Das Verschieben der Schubstange erfolgt bei der erstgenannten Ausführungsform durch Drehen des Schlüssels im Zylinder über ein Getriebe an die Schubstange und bei der zweitgenannten Ausführung durch eine Drückerbetätigung.

In vielen Fällen ist auch bei Mehrriegelschlössern eine Wechselbetätigung der Falle mit dem Schlüssel gewünscht. Darüber hinaus werden Antipanikausführungen verlangt, die ein Öffnen von der Raumseite ohne Schlüssel ermöglichen. Oft werden für die verschiedenen Riegelgetriebe längs der Schubstangen zu deren Ansteuerung unterschiedliche Schubstangenhübe benötigt. Ein Mehrriegelschloss dieser Bauart ist in der DE 0141891 A1 geoffenbart. Mit Hilfe eines Zylinderschlosses wird über ein Getriebe eine federbelastete Treibstange bewegt. Im kinematischen Verlauf des Getriebes ist eine Kupplung zur Unterbrechung der Antriebsverbindung eingefügt. Dadurch kann die Treibstange ohne Rückwirkung auf das Zylinderschloss durch zusätzliche Betätigungselemente bewegt werden. Es ergeben sich auf Grund dieser Konstruktion mit der Kupplung im Getriebe eine Fülle von Möglichkeiten für Spezialausführungen hinsichtlich der Schlossbetätigung.

### Darstellung der Erfindung

### Technische Aufgabe

Aus fertigungstechnischen Gründen ist es zweckmäßig, ein Mehrriegelschloss so auszubilden, dass es den jeweiligen Anforderungen mit geringstmöglichem Aufwand angepasst werden kann.

### Technische Lösung

Dies wird bei einem zylinderbetätigbaren Mehrriegelschloss der eingangs beschriebenen Art dadurch erreicht, dass für das in die Verzahnung eingreifende Zahnrad mindestens ein zusätzliches Zahnrad austauschbar vorgesehen ist, damit eine Anpassung des Mehrriegelschlosses an verschiedene Anforderungen gewährleistet werden kann. Dadurch kann das Getriebe und das dafür vorgesehene Spritzgussstück im Schlossgehäuse zwischen Schließzylinder und Schubstange immer gleich bleiben, lediglich die kinematische Verbindung zwischen dem Getriebe und der Verzahnung der Schubstange bzw. des Schubstangenanschlussschiebers ist als koaxiales Zahnrad auf die Flachseite des letzten Getriebezahnrades aufgesetzt, wobei eine Formschlussverbindung für die Mitnahme vorgesehen ist. Damit ist eine leichte Austauschbarkeit im Werk z.B. zur Adaptierung des Mehrriegelschlosses in einer allenfalls sogar geringen Stückzahl für einen besonderen Einsatzzweck möglich. Im Normalfall kann das Mehrriegelschloss mit einem aufgesetzten Zahnrad beispielsweise mit Stockverzahnung ausgestattet sein, die selbstsperrend bzw. selbsthemmend gegen ein Zurückdrücken der Schubstange ist. Soll das Mehrriegelschloss eine Notöffnung ermöglichen bzw. eine Antipanikfunktion haben, dann wird das aufgesetzte Zahnrad gegen ein solches mit Stirnradverzahnung getauscht, welches für diesen Zweck nicht selbstsperrend sein darf.

Damit der Hub einer Schubstange z.B. beim Wechsel von Stockverzahnung auf Stirnradverzahnung dennoch gleich bleibt, ist es zweckmäßig, wenn das in die Verzahnung eingreifende Zahnrad innerhalb von Anschlägen eines Freistellungsbereichs einer Ausnehmung gegenüber dem Getriebezahnrad um einen Freistellungswinkel frei drehbar ist. Damit wird vom antreibenden letzten Getriebezahnrad nicht der gesamte Drehwinkel übertragen, sondern nur jener Teil, der für den Hub gebraucht wird.

Wenn das Zahnrad mit einer Stirnradverzahnung und mit einem unverzahnten Umfangsbereich über beispielsweise 90° zur Wechselbetätigung bei stillstehender Schubstange oder zur Notöffnung mit einem Türdrücker ausgebildet ist, dann kann die Fallenbetätigung auch durch den Schlüssel über das Getriebe erfolgen.

Das Zahnrad kann als Stirnrad gegen ein solches mit unterschiedlichem Durchmesser, mit oder ohne Freistellung oder mit Stockverzahnung ausgetauscht werden.

Natürlich ist es zweckmäßig, wenn in Übereinstimmung mit dem Zahnrad auch die lineare Verzahnung (Zahnstangenverzahnung) angepasst wird. Dazu ist die Verzahnung auf einem Verzahnungsteil, z.B. auf dem Schubstangenanschlussschieber angeordnet und dieser ist austauschbar.

### Kurze Beschreibung der Zeichnungen

Ein Ausführungsbeispiel ist in den Zeichnungen dargestellt. Fig. 1 zeigt die für das Verständnis der Erfindung notwendigen Komponenten eines Mehrriegelschlosses bei geöffnetem Schlosskasten, Fig. 2 ein Getriebezahnrad in Seitenansicht von rechts gesehen, gemäß der Pfeile in Fig. 3, Fig. 3 eine Ansicht einer Flachseite des Getriebezahnrades, Fig. 4 ein auf das Getriebezahnrad aufzusetzendes Zahnrad mit Stockverzahnung im Schnitt, Fig. 5 das Zahnrad nach Fig. 4 in Ansicht einer Flachseite, Fig. 6 ein alternatives Zahnrad zur Fig. 4 und Fig. 7 ein weiteres alternatives Zahnrad zu Fig. 4.

### Bester Weg zur Ausführung der Erfindung

In einem Schlossgehäuse 1 ist ein Schließzylinder 2 eingebaut, über dessen Sperrnase 3 ein Drehmoment an ein Getriebe 4 übertragen wird, welches die kinematische Verbindung zu zwei Schubstangen 5, 6 bzw. einem Schubstangenanschlussschieber 7 herstellt. Dazu ist auf einem Getriebezahnrad 8, das auf einer Flachseite einen Drehzapfen 9 und einen oder mehrere Mitnehmer 10 aufweist, ein Zahnrad 11 aufgesetzt. Dieses Zahnrad 11 ist mit Ausnehmungen 12 in einer Flachseite zum Eingriff der Mitnehmer 10 ausgebildet. Zur formschlüssigen Verbindung zwischen Getriebezahnrad 8 und Zahnrad 11 umgreifen die Ausnehmungen 12 unmittelbar die Mitnehmer 10. Wenn die Ausnehmungen 12 als Bogenstücke 12' länger ausgebildet sind als die Mitnehmer 10, dann ist das Zahnrad 11 in einem vorgegebenen Drehwinkel gegenüber der Drehung des antreibenden Getriebezahnrades 8 freigestellt. Fig. 5 zeigt solche Ausnehmungen 12' in strichlierter Darstellung.

In Fig. 4 ist das Zahnrad 11 mit einer axialen Stockverzahnung 13, 14 dargestellt. Die Zähne 13, 14 greifen in entsprechende Zähne einer Verzahnung 15 am Schubstangenanschlussschieber 7 ein. Das Zahnrad 11 kann bei gleichbleibendem Getriebe 4, z.B. zur Anpassung an einen gewünschten Hub, durch Abziehen vom Getriebezahnrad 8 und Aufstecken eines anderen Zahnrades 11', 11" (z.B. gemäß Fig. 6 oder 7) ausgetauscht werden. Der Austausch ist auch erforderlich, wenn etwa eine Selbsthemmung, wie sie bei der dargestellten Stockverzahnung auftritt, nicht erwünscht ist. Dies kann bei einem Mehrriegelschloss mit einer Mechanik zur Notöffnung bzw. mit Antipanikeinrichtung der Fall sein, da bei der Notöffnung oder Antipaniköffnung von der Raumseite (Innenseite) aus auch das gesperrte Mehrriegelschloss mit dem Drücker allein zu öffnen sein muss. Für eine solche Anforderung darf das Getriebe 4 bzw. die Übertragung des Drehmomentes an den Schubstangenanschlussschieber 7 nicht selbsthemmend sein. Es muss das Zahnrad 11 durch ein Zahnrad 11' oder 11" mit Stirnradverzahnung ersetzt werden. Darauf abgestimmt kann auch der Schubstangenanschlussschieber 7 bzw. die Verzahnung 15 (wenn sie auf der eigenen Zahnstange vorgesehen ist) ausgetauscht und durch einen Schubstangenanschlussschieber 7' mit einer entsprechenden Verzahnung 15' ersetzt werden.

Fig. 3 zeigt ferner einen bogenförmigen Vorsprung 16 auf der Flachseite des Getriebezahnrades 8, der sich bei einer bestimmten Drehstellung gegen eine Schulter eines Wechselhebels 17 legt, sodass dieser bei fortgesetzter Drehung des Schlüssels im Schließzylinder 2 angehoben und die Falle 18 zurückgezogen wird (Fig. 1). Während der Wechselbetätigung verharren die Schubstangen 5, 6 in ihrer Endlage. Sie bewegen sich daher trotz fortgesetzter Schlüsseldrehung um einen kleinen Restwinkel nicht.

Eine Freistellung zwischen den Schubstangen 5, 6 (bzw. der Verzahnung 15') und Zahnrad 11 etwa für eine Antipaniköffnung mit dem Drücker kann auch durch einen unverzahnten Umfangsbereich des Zahnrades 11' oder 11" mit Stirnradverzahnung gemäß Fig. 6 oder 7 erreicht werden. Der Zahnkranz erstreckt sich etwa über 270° und lässt im Bereich von 90° dann eine Zahnlücke frei, sodass die Verzahnung 15' außer Eingriff mit dem Zahnrad 11 kommt.

## Patentansprüche

1. Zylinderbetätigbares Mehrriegelschloss mit einer Verzahnung auf einer Schubstange bzw. auf einem Schubstangenanschlussschieber und mit einem Getriebe mit Getriebezahnrädern zur Übertragung eines Drehmomentes zwischen einem Schließzylinder und der Verzahnung, **dadurch gekennzeichnet, dass** für das in die Verzahnung (15, 15') eingreifende Zahnrad (11) mindestens ein zusätzliches Zahnrad (11', 11") austauschbar vorgesehen ist, damit eine Anpassung des Mehrriegelschlosses an verschiedene Anforderungen gewährleistet werden kann.

2. Zylinderbetätigbares Mehrriegelschloss nach Anspruch 1, **dadurch gekennzeichnet, dass** das in die Verzahnung (15, 15') eingreifende Zahnrad (11, 11', 11") innerhalb von Anschlägen eines Freistellungsbereichs einer Ausnehmung (12') gegenüber dem Getriebezahnrad (8) um einen Freistellungswinkel frei drehbar ist.

3. Zylinderbetätigbares Mehrriegelschloss nach den Ansprüchen 1 oder 2, **dadurch gekennzeichnet, dass** das Zahnrad (11, 11', 11 ") mit einer Stirnradverzahnung und mit einem unverzahnten Umfangsbereich über beispielsweise 90° zur Wechselbetätigung bei stillstehender Schubstange oder zur Notöffnung mit einem Türdrücker ausgebildet ist.

4. Zylinderbetätigbares Mehrriegelschloss nach Anspruch 1, **dadurch gekennzeichnet, dass** das Zahnrad (11) mit einer Stockverzahnung (13, 14) ausgebildet ist.

5. Zylinderbetätigbares Mehrriegelschloss nach Anspruch 1, **dadurch gekennzeichnet, dass** die Verzahnung (15, 15') auf einem Verzahnungsteil, z.B. auf dem Schubstangenanschlussschieber (7, 7') angeordnet und dieser austauschbar ist.

## Claims

1. A cylinder-actuatable multi-bolt lock, having gear teeth on a push rod or on a push rod connector slide and having a gear mechanism comprising gear wheels for transmission of a torque between a lock cylinder and the gear teeth, **characterized in that** for the gear wheel (11) that engages in the gear teeth (15, 15'), at least one additional gear wheel (11', 11") is exchangeably provided, so that an adaptation of the multi-bolt lock to different requirements can be assured.

2. A cylinder-actuatable multi-bolt lock according to Claim 1, **characterized in that** the gear wheel (11, 11', 11") which engages in the gear teeth (15, 15') is freely rotatable through a release angle relative to the gear wheel (8) within stops of a release range of a recess (12').

3. A cylinder-actuatable multi-bolt lock according to Claims 1 or 2, **characterized in that** the gear wheel (11, 11', 11") is formed with spur gearing and with a circumferential region without teeth over for example 90° for actuation of a latch lever by the cylinder while the push rod is stationary or for emergency opening using a door handle.

4. A cylinder-actuatable multi-bolt lock according to Claim 1, **characterized in that** gear wheel (11) is formed with lantern gearing (13, 14).

5. A cylinder-actuatable multi-bolt lock according to Claim 1, **characterized in that** the gear teeth (15, 15') are located on a gear-toothed part, for example on the push rod connector slide (7, 7'), and this latter is exchangeable.

## Revendications

1. Serrure à pênes multiples pouvant être actionnée par un cylindre, pourvue d'une denture située sur une barre de poussée ou sur un poussoir relié à la barre de poussée et d'un mécanisme de transmission comportant des engrenages destinés à transmettre un couple entre un cylindre de serrure et ladite denture, **caractérisée en ce que** la roue dentée (11) s'engageant dans la denture (15, 15') peut être remplacée par au moins une autre roue dentée (11', 11") pour ainsi permettre une adaptation de ladite serrure à pênes multiples à différentes exigences.

2. Serrure à pênes multiples pouvant être actionnée par un cylindre telle que décrite à la revendication 1, **caractérisée en ce que** la roue dentée (11, 11', 11") s'engageant dans la denture (15, 15') peut être librement tournée par rapport à l'engrenage (8) selon un angle de positionnement libre lequel est délimité par les butées d'un domaine de positionnement libre au sein d'un évidement (12').

3. Serrure à pênes multiples pouvant être actionnée par un cylindre telle que décrite aux revendications 1 ou 2, **caractérisée en ce que** la roue dentée (11, 11', 11") comporte une denture cylindrique et une zone circonférentielle non-dentée, cette dernière s'étendant par exemple sur 90° et permettant un actionnement d'un levier de loquet par le cylindre lorsque la barre de poussée est immobile ou une ouverture d'urgence au moyen d'une poignée de porte.

4. Serrure à pênes multiples pouvant être actionnée par un cylindre telle que décrite à la revendication 1, **caractérisée en ce que** la roue dentée (11) comporte une denture cylindrique à fuseaux (13, 14).

5. Serrure à pênes multiples pouvant être actionnée par un cylindre telle que décrite à la revendication 1, **caractérisée en ce que** la denture (15, 15') est disposée sur une pièce à denture, s'agissant par exemple du poussoir relié à la barre de poussée (7, 7'), et que celle-ci peut être remplacée.
